# EUROPÄISCHE PATENTSCHRIFT

(11) **EP 2 588 683 B1**
(45) Veröffentlichungstag und Bekanntmachung des Hinweises auf die Patenterteilung: **08.03.2017**
(21) Anmeldenummer: 11758106.6
(22) Anmeldetag: 17.06.2011
(51) Int. Cl.: E04F 11/00, A61G 3/06

(54) **VORRICHTUNG ZUR ÜBERWINDUNG EINES HINDERNISSES**
DEVICE FOR OVERCOMING AN OBSTACLE
DISPOSITIF DE FRANCHISSEMENT D'UN OBSTACLE

(30) Priorität: 06.12.2010 DE 202010013065 U; 29.06.2010 DE 202010007930 U
(43) Veröffentlichungstag der Anmeldung: 08.05.2013
(73) Patentinhaber: Wiegmann, Friedhelm, 31008 Elze (DE)
(72) Erfinder: MOSES, Olaf, 31171 Nordstemmen (DE); WIEGMANN, Friedhelm, 31008 Elze (DE)
(74) Vertreter: Holz, Christian
(86) Internationale Anmeldenummer: PCT/DE2011/075136
(87) Internationale Veröffentlichungsnummer: WO 2012/022322

(56) Entgegenhaltungen:
- DE-B3-102006 028 574
- JP-A- 2002 047 773
- JP-A- 2002 115 709
- JP-A- 2008 163 732
- US-A- 4 559 659

## Beschreibung

Die Erfindung betrifft eine Vorrichtung zur Überwindung eines zwei Seiten aufweisenden Hindernisses, insbesondere einer Stufe und/oder Türschwelle.

Menschen mit körperlichen Beeinträchtigungen sind häufig auf einen Rollstuhl oder einen Gehwagen angewiesen. Stufen oder Türschwellen stellen für diese Personen oft unüberwindbare Barrieren dar. Es ist ihnen ohne fremde Hilfe nicht oder nur sehr beschwerlich möglich, eine einzelne Stufe oder eine Türschwelle, beispielsweise einer Balkontür, zu überwinden.

Zur Überwindung eines solchen Hindernisses ist es bekannt, eine Rampe an beide Seiten der Türschwelle beziehungsweise bei einer Stufe an die Seite mit dem niedrigeren Niveau anzulegen. Besonders problematisch ist hier die im Schwenkbereich der Tür liegende Rampe. Da ein Öffnen der Tür bei einer fest installierten Rampe nicht möglich ist, muss die Rampe in der Regel manuell nach dem Öffnen der Tür vor der Türschwelle positioniert werden. Auch dies kann jedoch nicht ohne Hilfe Dritter geschehen.

Die hier dargestellte Problematik ergibt sich in der Regel einerseits aus dem Anschlag des Türblatts. Damit das Türblatt weiter bewegt werden kann, muss die im Bewegungsbereich der Tür angeordnete Rampe mit ihrer Bauhöhe unter der Oberkante des Hindernisses zurückbleiben. Andererseits ist es auch so, dass die Türschwelle selbst keine unterbrechungsfreie, ebene Oberfläche aufweist, sondern mehrere Absätze und Dichtungsfugen hat, die zu überwinden sind. Die Türschwelle kann z.B. eine Führungsschiene einer Schiebetür oder eines Schiebetors sein. Sie kann auch der untere Türstockbereich einer Schwenktür oder eines Schwenktors sein. Zur Überbrückung der Türschwelle muss üblicherweise zwischen den Rampen auf beiden Seiten des Hindernisses ein Einleger eingelegt werden. Auch der Einleger muss vor dem Schließen der Tür wieder entfernt werden.

Eine Gattungsgemäße Vorrichtung ist bekannt aus der Druckschrift JP 2002 115709 A diese zeigt Vorrichtung zur Überwindung eines zwei Seiten aufweisenden Hindernisses, insbesondere einer Stufe und/oder Türschwelle, wobei die Vorrichtung aus einem Bodenelement, einem Tragkörper, einem Bewegungsapparat und einem Antrieb besteht und der Tragkörper mittels des Antriebs zwischen einer Ruhestellung und einer Funktionsstellung rotatorisch um eine dem Hindernis abgewandte Kante und translatorisch, insbesondere horizontal, auf das Hindernis zu bewegbar ist und die Vorrichtung eine Lagesicherung aufweist, wobei der Bewegungsapparat mittels Gelenken an dem Bodenelement und dem Tragkörper befestigt ist. Eine ähnliche Vorrichtung ist aus der Druckschrift JP 2008 163732 A bekannt.

Aus der DE 20 2009 011 227 U1 ist eine Rampe bekannt, bei der der Türschwellenbereich mit einem Ausleger überbrückt wird, wobei der Ausleger ohne fremde Hilfe aus der Rampe ein- und/oder ausfahrbar beziehungsweise ein- und/oder ausklappbar ausgeführt ist. Die genannte Druckschrift zeigt darüber hinaus eine weitere Ausgestaltung der Rampe, bei der die gesamte Rampe um einen Drehpunkt schwenkbar ausgebildet ist. Eine solche Rampe hat durch den ausgedehnten Schwenkmechanismus einen hohen Platzbedarf und muss exakt installiert werden.

Auch aus der Druckschrift DE 10 2006 028 574 B3 ist eine Rampe bekannt, die wegen der Ausgestaltung des Bewegungsapparates und dessen Anschlusselementen exakt installiert werden muss.

Ausgehend von dem genannten Stand der Technik liegt der Erfindung die Aufgabe zugrunde, einen verbesserten Antrieb der Vorrichtung aufzufmden und so eine Möglichkeit zu schaffen, dass körperlich beeinträchtigte Personen, insbesondere jene, die auf einen Rollstuhl oder einen Gehwagen angewiesen sind, ohne fremde Hilfe ein Hindernis wie eine Stufe und/oder Türschwelle überwinden können, wobei die dazu vorgesehene Vorrichtung einfach und reversibel montierbar ist und zugleich einen geringen Platzbedarf hat.

Diese Aufgabe wird erfindungsgemäß mit einer Vorrichtung gemäß den Merkmalen des Anspruchs 1 gelöst. Die weitere Ausgestaltung der Erfindung ist den Unteransprüchen zu entnehmen.

Erfindungsgemäß ist also eine Vorrichtung vorgesehen, bei welcher der Tragkörper mittels eines Antriebs zwischen einer Ruhestellung und einer Funktionsstellung bewegbar ist, wobei der Bewegungsapparat einen Anschluss für den Antrieb aufweist und der Antrieb einen Bewegungsumformer umfasst, welcher eine bahnförmige Ausnehmung aufweist, in der der Anschluss beweglich angeordnet ist. Durch die Verwendung eines Bewegungsumformers ist eine alternative Ausführung der Antreibung der Vorrichtung aufgefunden. Darüber hinaus wird eine einfacher zu montierende Vorrichtung geschaffen. Hierdurch ist es möglich, dass die Vorrichtung vor dem Hindernis, insbesondere im Überschwenkbereich einer Drehtür, positionierbar ist. Dabei ist die Bauhöhe der Vorrichtung in der Ruhestellung mit vorzugsweise 18 mm derart flach, dass die Tür über die Vorrichtung hinweg bewegt werden kann. Um eine Überwindung des Hindernisses zu ermöglichen, wird die Vorrichtung, insbesondere der Tragkörper der Vorrichtung, zunächst rotatorisch bewegt, wobei eine dem Hindernis zugewandte Kante des Tragkörpers vertikal und anschließend translatorisch auf das Hindernis zu bewegt wird. Der Tragkörper erreicht dann die Funktionsstellung, wenn er nach oder während der translatorischen Bewegung erneut rotatorisch um die dem Hindernis abgewandte Kante bewegt wird. Dabei erfolgt die erste rotatorische Bewegung entgegen der Schwerkraft und die zweite rotatorische Bewegung in Richtung der Schwerkraft. Die rotatorischen und die translatorischen Bewegungen sind auch gleichzeitig und überlagert ausführbar. Um die Vorrichtung aus der Funktionsstellung wieder in die Ruhestellung zu bewegen, ist die Vorrichtung in umgekehrter Reihenfolge und Bewegungsrichtung bewegbar.

Weitere Hindernisse im Sinne der Erfindung sind beispielsweise Türschwellen, Blendrahmenunterstücke, Tür- und Fensterstöcke, Brüstungen sowie Stufen aus Metall, Holz, Kunststoff, Beton und Glas.

Das Hindernis hat zwei Seiten, deren eine Seite bei einer Stufe dem niedrigeren Niveau der Stufe und/oder bei einer Türschwelle dem Schwenkbereich der Tür zugeordnet ist und deren andere Seite bei einer Stufe dem höheren Niveau der Stufe und/oder bei einer Türschwelle dem dem Schwenkbereich der Tür gegenüberliegenden Bereich zugeordnet ist. Vorteilhaft ist es, dass die Vorrichtung zum Anbringen an einer Seite des Hindernisses vorgesehen ist. Dies wird einerseits möglich durch die geringe Bauhöhe der Vorrichtung und andererseits dadurch, dass die Vorrichtung translatorisch und rotatorisch bewegbar ist.

Eine günstige Weiterbildung der Vorrichtung ist es, dass der Tragkörper in der Ruhestellung an dem Bodenelement oder an dem Bodenelement und einem Lagerbock anliegt und in der Funktionsstellung an dem Bodenelement und an dem Hindernis, insbesondere an einer Oberfläche des Hindernisses, oder an einer hinter dem Hindernis positionierten Rampe anliegt. Durch diese Funktionsstellung ist das Hindernis barrierefrei zu überwinden. Die derart ausgeführte Vorrichtung schafft eine einfache Lösung für das Überwinden von Barrieren. So ist es möglich, einem immer größer werdenden Anteil an Mitmenschen, die auf fremde Hilfe angewiesen sind, auch im Alltag eine gewisse Unabhängigkeit zu ermöglichen. Die Vorrichtung ist vor allem aufgrund der geringen Bauhöhe einfach, variabel und flexibel in unterschiedlichen Anwendungsbereichen einzusetzen. Zu den Anwendungsbereichen zählen neben Alten- und Pflegeheimen unter anderem auch private Häuser und Wohnungen sowie öffentliche Bereiche wie Freibäder, Rathäuser, Einzelhandelsgeschäfte, Hotels und Ferienwohnungen, in denen die Vorrichtung eingesetzt werden kann.

Bei einer üblichen Balkontür mit einer Breite von 850 mm weist die Vorrichtung in Ruhestellung Maße auf, die in der Höhe 20 mm, in der Tiefe 500 mm und in der Breite 800 mm unterschreiten. Die Vorrichtung ist aufgrund ihrer geringen Maße mobil einsetzbar und kann jederzeit nachgerüstet werden.

Um ein Verrutschen der Vorrichtung vor dem Hindernis zu verhindern, hat die Vorrichtung eine Lagesicherung. Diese Lagesicherung besteht aus einer Beschichtung der Unterseite des Bodenelements oder zumindest zwei Befestigungsmitteln, beispielsweise Schrauben oder Saugnäpfen, mit denen die Vorrichtung an dem Hindernis befestigt wird. So ist es möglich, die Vorrichtung in verschiedenen Anwendungsbereichen einzusetzen und nach dem Einsatz wieder zu demontieren. Sie kann von der beeinträchtigten Person mitgenommen werden oder lokal für weitere Einsätze verbleiben. Dies ist insbesondere bei Pflegeeinrichtungen günstig, da die Personen dort oft nur für einen gewissen Zeitraum mit einer Beeinträchtigung leben, sodass die Vorrichtung nach der Genesung wieder demontiert werden kann.

Das Bodenelement und der Tragkörper sind mittels eines Bewegungsapparats verbunden. Hierdurch wird es möglich, die aus mindestens zwei Bewegungsrichtungen zusammengesetzte Bewegung durch ein einfaches und nahezu wartungsfreies mechanisches Bauelement zu realisieren. Dabei ist der Bewegungsapparat mittels Gelenken an dem Bodenelement und/oder dem Tragkörper befestigt.

Die Vorrichtung that einen Antrieb zur Erzeugung einer Bewegung. Dabei weist der Antrieb eine Bewegungsquelle, insbesondere einen handhabbaren Hebel und/oder steuerbaren Elektromotor, auf. Hierdurch ist die Vorrichtung mechanisch über einen Schwenkhebel antreibbar. Dies ermöglicht es, dass die Vorrichtung an jedem beliebigen Ort verwendet werden kann. Darüber hinaus ist es günstig, dass die Vorrichtung mittels eines insbesondere elektrischen und/oder manuellen Antriebs bewegbar ist. Dabei hat der Bewegungsapparat einen Anschluss für den Antrieb, sodass die Bewegung des Antriebs auf den Bewegungsapparat übertragen werden kann. Weiterhin umfasst der Antrieb einen Bewegungsumformer, der mit dem Anschluss verbunden ist. Dieser Bewegungsumformer übersetzt die Bewegung der Bewegungsquelle des Antriebs in jene vom Bewegungsapparat auszuführende Bewegung.

Der Bewegungsumfortner weist eine bahnförmige Ausnehmung auf, in der der Anschluss beweglich angeordnet ist. Hierdurch wird es möglich, die aus der Bewegungsquelle stammende, einfach ausgerichtete und insbesondere lineare, Bewegung in die erforderliche mehrschichtige Bewegung umzuformen. Dabei wird der Bewegungsumformer linear bewegt, während der Anschluss und somit auch der Bewegungsapparat die oben beschriebene translatorische und rotatorische Bewegung ausführen.

Zur linearen Bewegung des Bewegungsumformers ist dieser über eine Spindel mit dem Elektromotor verbunden. Bei alternativen Ausführungsformen ist es möglich, einen elektrischen Raupenantrieb oder einen mit einem Fluid betriebenen Zylinder vorzusehen.

Die Bewegungsquelle ist mit dem Bewegungsumformer verbunden. Dabei ist es eine besonders vorteilhafte Ausführungsform der Vorrichtung, dass der Antrieb mittels eines Elektromotors, der einfach über eine handelsübliche Fernbedienung ansteuerbar ist, erfolgt. Die Vorrichtung kann zur Versorgung des Motors mit elektrischer Energie einen Steckverbinder zum Anschluss an eine Netzspannung oder eine eigene elektrische Energiequelle, wie eine Batterie oder einen Akkumulator, aufweisen.

Durch den Einsatz eines elektrischen Antriebs in Kombination mit einer Fernbedienung ist ein hoher Bedienkomfort und eine hohe Bediensicherheit gewährleistet. Günstig ist es, dass die jeweiligen Endpunkteinstellungen, nämlich die Ruhestellung und die Funktionsstellung, mittels Anschlagschaltern oder Sensoren festgelegt sind. Hierdurch ist eine Fehlbedienung ausgeschlossen.

Darüber hinaus werden Bedienfehler vermieden, indem die Bedienung der Fernbedienung erst dann den Antrieb ansteuert, wenn die Tür im richtigen Winkel geöffnet wurde und somit eine Beschädigung der Tür und/oder der Vorrichtung vermieden wird.

Der Aufbau der Vorrichtung ist so gestaltet, dass sie im Schwenkbereich einer Tür an deren Schwelle anlegbar ist, ohne eine Stolpergefahr darzustellen oder die Funktion der Tür einzuschränken. Dies wird dadurch ermöglicht, dass der Antrittsbereich flacher ist als bei einer üblichen Fußmatte. Die optische Gestaltung der Vorrichtung kann den örtlichen Gegebenheiten angepasst werden, so können der Belag oder wesentliche Teile der Vorrichtung aus den örtlich verwendeten Materialien bestehen. Dabei kann die Vorrichtung aufgrund der verwendeten Materialien problemlos im Innen- und Außenbereich eingesetzt werden.

Eine vorteilhafte Weiterbildung der Vorrichtung ist es, dass die Vorrichtung ein Geländer oder eine Absperrsicherung aufweist, welche fest montiert oder aber beweglich einsetzbar ist. Hierdurch ist es möglich, die Unfallgefahr für den Anwender oder Benutzer einzuschränken. Ein solches Geländer kann beispielsweise optional einseitig, beidseitig oder aber auch mittig, je nach Anwendungsbereich, in die Vorrichtung integriert sein.

Günstig ist es, dass die Vorrichtung eine Lichtschranke aufweist. Hierdurch ist es möglich, dass die Vorrichtung nur dann bewegt wird, wenn die Vorrichtung nicht betreten oder befahren wird. So wird einerseits verhindert, dass eine Person durch die in Bewegung gebrachte Vorrichtung aus dem Gleichgewicht gerät. Andererseits kann der Antrieb der Vorrichtung entsprechend kleiner dimensioniert werden, da die Vorrichtung die Person nicht mit anheben muss. Eine Ausführungsvariante der Vorrichtung umfasst einen insbesondere optischen und/oder akustischen Signalgeber, der die Person bei ausgelöster Lichtschranke zum Verlassen der Vorrichtung auffordert, während der Bewegung der Vorrichtung vor dem Betreten oder Befahren warnt oder das Ende eines Bewegungsvorgangs anzeigt.

Eine weitere Ausführungsform der Vorrichtung betrifft eine stationär eingesetzte Vorrichtung, die derart in das Erdreich oder in Gehwege, Fußböden, Podeste, Emporen oder deren bauseitig vorhandene Bodenbelagsgestaltungen eingepasst ist, dass die Oberkante des Tragkörpers in Ruhestellung mit der Oberkante des die Vorrichtung umgebenden Bodenbelags flächenbündig ist und der Tragkörper mit den örtlich verbauten Bodenbelagsmaterialien belegbar ist. Hierdurch ist es möglich, die Vorrichtung so in die Raumgestaltung zu integrieren, dass sie nicht sichtbar oder nur schwer erkennbar ist. Dies kann insbesondere im privaten Wohnraum gewünscht sein.

Günstig ist es, dass der Tragkörper auf Schienen, Kufen oder Rollen mit oder ohne Führungen auf dem Bodenelement beweglich angeordnet ist. Hierdurch ist es möglich, den Verschleiß, insbesondere der Oberfläche des Bodenelements, zu minimieren und zugleich die Bewegung der Vorrichtung möglichst geräuscharm durchzuführen.

Die Erfindung lässt verschiedene Ausführungsformen zu. Zur weiteren Verdeutlichung ihres Grundprinzips ist eine davon in der Zeichnung dargestellt und wird nachfolgend beschrieben. Diese zeigt in
Fig. 1 eine Seitenansicht einer schematischen Darstellung einer Vorrichtung zum Überwinden von Hindernissen, die zur Anordnung im Schwenkbereich einer Tür vorgesehen ist, bei geschlossener Tür;
Fig. 2 eine Seitenansicht einer schematischen Darstellung der Vorrichtung aus Figur 1 bei geöffneter Tür;
Fig. 3 eine geschnittene und vergrößerte Darstellung eines Antriebs der in Figur 1 gezeigten Vorrichtung.

Die Figuren 1 und 2 zeigen eine Vorrichtung 1 zur Überwindung eines Hindernisses 2. Das Hindernis 2 ist in dem hier dargestellten Beispiel das Blendrahmenunterstück einer Tür 3. Das Hindernis 2 hat zwei Seiten 4, 5. Die eine Seite 4 ist dem Schwenkbereich der Tür 3 zugeordnet und die andere Seite 5 ist dem dem Schwenkbereich der Tür 3 gegenüberliegenden Bereich zugeordnet. Die Vorrichtung 1 besteht aus einem Bodenelement 6 und einem Tragkörper 7. Der Tragkörper 7 ist, wie in Figur 2 durch den Pfeil 8 dargestellt, zwischen einer Ruhestellung und einer Funktionsstellung beweglich. Der Tragkörper 7 ist dabei rotatorisch um eine dem Hindernis 2 abgewandte Kante 9 und translatorisch, insbesondere horizontal, auf das Hindernis 2 zu bewegbar.

Der Tragkörper 7 liegt in der Ruhestellung an dem Bodenelement 6 oder an dem Bodenelement 6 und einem Lagerbock 10 und in der Funktionsstellung an dem Bodenelement 6 und an dem Hindernis 2 an. Damit die Vorrichtung 1 nicht verrutscht, hat sie eine Lagesicherung 11.

Das Bodenelement 6 und der Tragkörper 7 sind mittels eines Bewegungsapparats 12 verbunden. Der Bewegungsapparat 12 ist mittels Gelenken 13 an dem Bodenelement 6 und/oder dem Tragkörper 7 befestigt. Der Bewegungsapparat 12 weist einen Anschluss 14 für einen in Figur 3 dargestellten Antrieb 15 auf. Mittels des Antriebs 15 ist die Vorrichtung 1 elektrisch und/oder manuell bewegbar.

Figur 2 zeigt darüber hinaus eine Zwischenstellung aus dem Bewegungsablauf des Tragkörpers 7 und des Bewegungsapparats 12 in einer gestrichelten Darstellung 20.

Figur 3 zeigt den Antrieb 15 der in den Figuren 1 und 2 exemplarisch beschriebenen Vorrichtung 1. Der dargestellte Antrieb 15 hat als Bewegungsquelle 16 einen steuerbaren Elektromotor. Der Antrieb 15 umfasst weiterhin einen Bewegungsumformer 17, der mit dem Anschluss 14 verbunden ist und eine bahnförmige Ausnehmung 18 aufweist, in der der Anschluss 14 beweglich angeordnet ist. Die Bewegungsquelle 16 ist mit dem Bewegungsumformer 17 über eine Spindel 19 verbunden. Die Bewegungsquelle 16 versetzt die Spindel 19 in eine Rotationsbewegung, wodurch der Bewegungsumformer 17 linear bewegt wird. Diese lineare Bewegung wird auf den in der bahnförmigen Ausnehmung 18 beweglichen Anschluss 14 übertragen, welcher dem Verlauf der Ausnehmung 18 folgend zugleich in mehrere Richtungen bewegt wird. Durch die Bewegung des Anschlusses 14 wird auch der in den Figuren 1 und 2 dargestellte Bewegungsapparat 12 und somit der Tragkörper 7 der Vorrichtung bewegt.

## Patentansprüche

1. Vorrichtung (1) zur Überwindung eines zwei Seiten (4, 5) aufweisenden Hindernisses (2), insbesondere einer Stufe und/oder Türschwelle, wobei die Vorrichtung (1) aus einem Bodenelement (6), einem Tragkörper (7), einem Bewegungsapparat (12) und einem Antrieb (15) besteht und der Tragkörper (7) mittels des Antriebs (15) zwischen einer Ruhestellung und einer Funktionsstellung rotatorisch um eine dem Hindernis (2) abgewandte Kante (9) und translatorisch, insbesondere horizontal, auf das Hindernis (2) zu bewegbar ist und die Vorrichtung (1) eine Lagesicherung (11) aufweist, wobei der Bewegungsapparat (12) mittels Gelenken (13) an dem Bodenelement (6) und dem Tragkörper (7) befestigt ist,
**dadurch gekennzeichnet, dass**
der Bewegungsapparat (12) einen Anschluss (14) für den Antrieb (15) aufweist und der Antrieb (15) einen Bewegungsumformer (17) umfasst, welcher eine bahnförmige Ausnehmung (18) aufweist, in der der Anschluss (14) beweglich angeordnet ist.

2. Vorrichtung (1) nach Anspruch 1, **dadurch gekennzeichnet, dass** die eine Seite (4) bei einer Stufe dem niedrigeren Niveau der Stufe und/oder bei einer Schwelle einer Tür (3) dem Schwenkbereich der Tür (3) zugeordnet ist, und die andere Seite (5) bei der Stufe dem höheren Niveau der Stufe zugeordnet und/oder bei der Schwelle der Tür (3) dem dem Schwenkbereich der Tür (3) gegenüberliegenden Bereich zugeordnet ist.

3. Vorrichtung (1) nach den Ansprüchen 1 oder 2, **dadurch gekennzeichnet, dass** die Vorrichtung (1) zum Anbringen an der einen Seite (4) des Hindernisses (2) vorgesehen ist.

4. Vorrichtung (1) nach zumindest einem der vorhergehenden Ansprüche, **dadurch gekennzeichnet, dass** der Tragkörper (7) in der Ruhestellung an dem Bodenelement (6) oder an dem Bodenelement (6) und einem Lagerbock (10) anliegt.

5. Vorrichtung (1) nach zumindest einem der vorhergehenden Ansprüche, **dadurch gekennzeichnet, dass** der Tragkörper (7) in der Funktionsstellung an dem Bodenelement (6) und an dem Hindernis (2) anliegt.

6. Vorrichtung (1) nach zumindest einem der vorhergehenden Ansprüche, **dadurch gekennzeichnet, dass** der Antrieb (15) ein elektrischer und/oder manueller Antrieb ist.

7. Vorrichtung (1) nach zumindest einem der vorhergehenden Ansprüche, **dadurch gekennzeichnet, dass** der Antrieb (15) eine Bewegungsquelle (16), insbesondere einen handhabbaren Hebel und/oder steuerbaren Elektromotor, hat.

8. Vorrichtung (1) nach zumindest einem der vorhergehenden Ansprüche, **dadurch gekennzeichnet, dass** die Bewegungsquelle (16) mit dem Bewegungsumformer (17) verbunden ist.

9. Vorrichtung (1) nach zumindest einem der vorhergehenden Ansprüche, **dadurch gekennzeichnet, dass** die Vorrichtung (1) eine Lichtschranke aufweist.

10. Vorrichtung (1) nach zumindest einem der vorhergehenden Ansprüche, **dadurch gekennzeichnet, dass** die Vorrichtung (1) in Ruhestellung flächenbündig in den sie umgebenden Boden eingepasst ist.

11. Vorrichtung (1) nach zumindest einem der vorhergehenden Ansprüche, **dadurch gekenntzeichnet,** dass die Vorrichtung (1) als mobile oder stationäre Anlage ausgeführt ist.

## Claims

1. Device (1) for overcoming an obstacle (2) which has two sides (4, 5), in particular a step and/or door threshold, wherein the device (1) consists of a base element (6), a supporting body (7), a movement apparatus (12) and a drive (15), and the supporting body (7) can be moved by means of the drive (15) between an inoperative position and a functional position in a rotational manner about an edge (9), which is averted from the obstacle (2), and in a translatory manner, in particular in a horizontal manner, in the direction of the obstacle (2), and the device (1) has a position securing means (11), wherein the movement apparatus (12) is fastened to the base element (6) and to the supporting body (7) by means of articulated joints (13), **characterized in that** the movement apparatus (12) has a connection (14) for the drive (15), and the drive (15) comprises a movement converter (17) which has a track-like recess (18) in which the connection (14) is arranged in a movable manner.

2. Device (1) according to Claim 1, **characterized in that**, in the case of a step, one side (4) is associated with the lower level of the step and/or, in the case of a threshold of a door (3), the said side is associated with the pivot region of the door (3), and, in the case of the step, the other side (5) is associated with the higher level of the step and/or, in the case of the threshold of the door (3), the said other side is associated with that region which is situated opposite the pivot region of the door (3).

3. Device (1) according to Claim 1 or 2, **characterized in that** the device (1) is intended to be fitted to one side (4) of the obstacle (2).

4. Device (1) according to at least one of the preceding claims, **characterized in that** the supporting body (7) bears against the base element (6) or against the base element (6) and a bearing block (10) in the inoperative position.

5. Device (1) according to at least one of the preceding claims, **characterized in that** the supporting body (7) bears against the base element (6) and against the obstacle (2) in the functional position.

6. Device (1) according to at least one of the preceding claims, **characterized in that** the drive (15) is an electrical and/or manual drive.

7. Device (1) according to at least one of the preceding claims, **characterized in that** the drive (15) has a movement source (16), in particular an operable lever and/or a controllable electric motor.

8. Device (1) according to at least one of the preceding claims, **characterized in that** the movement source (16) is connected to the movement converter (17).

9. Device (1) according to at least one of the preceding claims, **characterized in that** the device (1) has a light barrier.

10. Device (1) according to at least one of the preceding claims, **characterized in that** the device (1) is fitted into the floor surrounding it such that it is flush with the surface of the said floor in the inoperative position.

11. Device (1) according to at least one of the preceding claims, **characterized in that** the device (1) is designed as a mobile or stationary installation.

## Revendications

1. Dispositif (1) servant à surmonter un obstacle (2) présentant deux faces (4, 5), notamment une marche et/ou un seuil de porte, le dispositif (1) se composant d'un élément de sol (6), d'un corps porteur (7), d'un appareil de mouvement (12) et d'un mécanisme d'entraînement (15) et le corps porteur (7) pouvant effectuer, à l'aide de mécanisme d'entraînement (15), un mouvement entre une position de repos et une position de fonctionnement de manière rotatoire autour d'un bord (9) à l'opposé de l'obstacle (2) et de manière translatoire, notamment horizontalement, en direction de l'obstacle (2) et le dispositif (1) possédant un système de blocage de position (11), l'appareil de mouvement (12) étant fixé à l'élément de sol (6) et au corps porteur (7) au moyen d'articulations (13),
**caractérisé en ce que**
l'appareil de mouvement (12) possède un raccord (14) pour le mécanisme d'entraînement (15) et le mécanisme d'entraînement (15) comprend un convertisseur de mouvement (17), lequel possède une cavité (18) en forme de bande dans laquelle le raccord (14) est monté mobile.

2. Dispositif (1) selon la revendication 1, **caractérisé en ce que** l'une des faces (4) est associée au niveau le plus bas de la marche dans le cas d'une marche et/ou à la zone de pivotement de la porte (3) dans le cas d'un seuil d'une porte (3), et l'autre face (5) est associée au niveau le plus haut de la marche dans le cas de la marche et/ou à la zone à l'opposé de la zone de pivotement de la porte (3) dans le cas du seuil de la porte (3).

3. Dispositif (1) selon l'une des revendications 1 ou 2, **caractérisé en ce que** le dispositif (1) est conçu pour être appliqué sur l'une des faces (4) de l'obstacle (2).

4. Dispositif (1) selon au moins l'une des revendications précédentes, **caractérisé en ce que** le corps porteur (7), en position de repos, repose sur l'élément de sol (6) ou sur l'élément de sol (6) et un bloc palier (10).

5. Dispositif (1) selon au moins l'une des revendications précédentes, **caractérisé en ce que** le corps porteur (7), en position de fonctionnement, repose sur l'élément de sol (6) et sur l'obstacle (2).

6. Dispositif (1) selon au moins l'une des revendications précédentes, **caractérisé en ce que** le mécanisme d'entraînement (15) est un mécanisme d'entraînement électrique et/ou manuel.

7. Dispositif (1) selon au moins l'une des revendications précédentes, **caractérisé en ce que** le mécanisme d'entraînement (15) comprend une source de mouvement (16), notamment un levier pouvant être manipulé et/ou un moteur électrique commandable.

8. Dispositif (1) selon au moins l'une des revendications précédentes, **caractérisé en ce que** la source de mouvement (16) est reliée au convertisseur de mouvement (17).

9. Dispositif (1) selon au moins l'une des revendications précédentes, **caractérisé en ce que** le dispositif (1) possède une barrière photoélectrique.

10. Dispositif (1) selon au moins l'une des revendications précédentes, **caractérisé en ce que** le dispositif (1), en position de repos, est incorporé à fleur de surface dans le sol environnant.

11. Dispositif (1) selon au moins l'une des revendications précédentes, **caractérisé en ce que** le dispositif (1) est réalisé sous la forme d'un équipement mobile ou fixe.
